# EUROPÄISCHE PATENTANMELDUNG

(11) **EP 1 244 072 A1**
(43) Veröffentlichungstag der Anmeldung: **25.09.2002**
(21) Anmeldenummer: 01107014.1
(22) Anmeldetag: 21.03.2001
(51) Int. Cl.: G07C 15/00

(54) **Verfahren zur dynamischen Berechnung von Wettquoten eines Wettspiels und Computerprogramm zur Durchführung desselben**

(71) Anmelder: Scaraboo Entwicklungsgesellschaft mbH, 28199 Bremen (DE)
(72) Erfinder: Virkus, Robert, 28203 Bremen (DE)
(74) Vertreter: Goddar, Heinz J., Dr.

(57) **Zusammenfassung**

Verfahren zur dynamischen Berechnung von Wettquoten eines Wettspiels betreffend ein Ereignis mit n möglichen, sich untereinander ausschließenden Ausgängen sowie Computerprogramm zur Durchführung desselben.

## Beschreibung

Die vorliegende Erfindung betrifft ein Verfahren zur dynamischen Berechnung von Wettquoten eines Wettspiels, ein Computerprogramm und ein Computerprogramm-Produkt zur Durchführung desselben.

Wettspielanbieter würden wegen der höheren Attraktivität gerne Live-Wettspiele anbieten. Mit Live-Wettspielen sind Wettspiele gemeint, die während des Ereignisses ablaufen, auf dessen Ausgang gewettet werden soll. Live-Wettspiele erfordern zur Zeit einen hohen administrativen Aufwand und es ist beispielsweise üblich, bei besonderen Spielsituationen (z. B. bei einem Freistoß in einem Fußballspiel) das Wettspiel kurz manuell auszusetzen. Des weiteren müßten die Wettquoten anhand des Spielverlaufs manuell gesetzt werden.

Der Erfindung liegt somit die Aufgabe zugrunde, die Durchführung eines Live-Wettspiels mit geringem administrativen Aufwand zu ermöglichen.

Erfindungsgemäß wird diese Aufgabe gelöst durch ein Verfahren zur dynamischen Berechnung von Wettquoten eines Wettspiels betreffend ein Ereignis mit n möglichen, sich untereinander ausschließenden Ausgängen x, wobei n ≥ 2 und 1 ≤ x ≤ n gilt, dadurch gekennzeichnet, daß die Wettquoten quotaₓ für jeden Ausgang x gemäß:${\text{quota}}_{\text{x}} {\text{= f(c_pools}}_{\text{1}} {\text{, ..., c_pools}}_{\text{n}} {\text{, payout_factor, i_quota}}_{\text{1}} {\text{, ..., i_quota}}_{\text{n}} \text{),}$ mit
- c_pools_{1...n}: Gesamtwetteinsätze für die jeweiligen Ausgänge 1 bis n
- payout_factor: Auszahlfaktor (0 ≤ payout_factor ≤ 1)
- i_quota_{1...n}: vorgegebene Startwettquoten für die jeweiligen Ausgänge 1 bis n
bei Eingang einer Wette und/oder nach einer vorgebbaren Zeitdauer berechnet werden.

Dynamische Berechnung bedeutet in diesem Zusammenhang, daß sich die Wettquoten über die Zeit verändern. Die Wettquoten sind dabei direkt an die eingehenden Wetteinsätze gekoppelt.

Des weiteren wird die Erfindung gelöst durch ein Computerprogramm mit Programmcode-Mitteln, um ein Verfahren gemäß einem der Ansprüche 1 bis 10 durchzuführen, wenn das Programm auf einem Computer ausgeführt wird.

Außerdem wird die Aufgabe gelöst durch ein Computerprogramm mit Programmcode-Mitteln nach Anspruch 11, die auf einem computerlesbaren Datenträger gespeichert sind.

Schließlich wird diese Aufgabe auch gelöst durch ein Computerprogramm-Produkt nach Anspruch 13.

Bei dem Verfahren kann vorgesehen sein, daß gilt$\text{ƒ} \text{=} \frac{{\text{ƒ}}_{\text{1}}}{{\text{i_profits}}_{\text{x}} {\text{+c_profits}}_{\text{x}}}$ mit wobei
- i_pools_{1...n}: virtuelle Startgesamtwetteinsätze für die jeweiligen Ausgänge 1 bis n,
- i_profits_{1...n}: virtuelle Startgesamtwettgewinne für die jeweiligen Ausgänge 1 bis n,
- c_pools_{1...n}: Gesamtwetteinsätze für die jeweiligen Ausgänge 1 bis n,
- c_profits_{1...n}: Gesamtwettgewinne für die jeweiligen Ausgänge 1 bis n und payout_factor Auszahlfaktor in Prozent sind.

Demzufolge werden also alle Wetteinnahmen, die für einen bestimmten Ausgang eines Ereignisses, wie z. B. eines Fußballspiels, vorliegen, durch alle Wettausgaben, die eintreten können, wenn dieser Ausgang tatsächlich eintreten sollte, das heißt durch die Wettgewinne auf diesen Ausgang geteilt. Der Auszahlfaktor ist gleich dem Prozentanteil der Wettgewinne, der ausgezahlt wird.

Gemäß einer besonderen Ausführungsform kann vorgesehen sein, daß gilt:$\text{ƒ=} \frac{{\text{ƒ}}_{\text{2}}}{{\text{i_profts}}_{\text{x}} {\text{+ c_profits}}_{\text{x}} {\text{+ p_profits}}_{\text{x}}}$ mit wobei
- i_pools_{1...n}: virtuelle Startgesamtwetteinsätze für die jeweiligen Ausgänge 1 bis n,
- i_profits_{1...n}: virtuelle Startgesamtwettgewinne für die jeweiligen Ausgänge 1 bis n,
- c_pools_{1...n}: Gesamtwetteinsätze für die jeweiligen Ausgänge 1 bis n,
- c_profits_{1...n}: Gesamtwettgewinne für die jeweiligen Ausgänge 1 bis n,
- payout_factor: Auszahlfaktor in Prozent,
- p_pools_{1...n}: plazierte Gesamtwetteinsätze für die jeweiligen Ausgänge 1 bis n und
- p_profits_{1...n}: plazierte Gesamtwettgewinne für die jeweiligen Ausgänge 1 bis n sind.

Eine derartige Berechnung stellt auf ein zweitstufiges Wettabgabe-Verfahren ab, bei dem der Wettende zunächst den Wetteinsatz wählt, den er in einem Wettspiel auf einen Ausgang setzen möchte. Der Schritt wird hier als "Plazierung einer Wette" bezeichnet. Daraufhin bekommt der Wettende die dafür gültige Wetttquote übermittelt, die er dann bestätigen kann. Dieser Schritt wird als "Bestätigung einer Wette" bezeichnet. Die durch die Plazierung einer Wette ausgelöste Einberechnung des gewünschten Wetteinsatzes die daraufhin übermittelte Wettquote sorgt dafür, daß die Wettquoten an die jeweiligen Einsätze gekoppelt werden, wodurch das Risiko des Wettspielbetreibers verringert wird.

Günstigerweise ist dabei vorgesehen, daß zusätzlich Wettquoten c_quota nach Anspruch 2 berechnet werden und als reale Wettquoten${\text{r_quota = Min(c_quota}}_{\text{x}} {\text{, p_quota}}_{\text{x}} \text{)}$ verwendet werden,
- mit p_quotaₓ: nach Anspruch 3 berechnete Wettquoten.

Dies dient der Verringerung des Risikos, daß der Wettspielbetreiber zahlungsunfähig wird. Die Wettquoten mit und ohne Berücksichtigung der plazierten Wetten können nämlich differieren. Wenn beispielsweise auf einen Ausgang y, y ≠ x, eines Ereignisses viele Wetteinsätze plaziert, aber noch nicht bestätigt wurden, so würde die Wettquote des Ausgangs x mit Berücksichtigung der plazierten Wetten größer sein als die Wettquote ohne Berücksichtigung der plazierten Wetten.

Gemäß einer weiteren besonderen Ausführungsform der Erfindung kann vorgesehen sein, daß die Startgesamtwettgewinne i_profitsₓ für alle möglichen Ausgänge x vor Beginn des Wettspiels festgelegt werden gemäß$\text{i} \text{_} {\text{profits}}_{\text{x}} \text{=} \frac{\text{risk} \text{+} \text{payout_factor} \text{· ((} \text{n} \text{- 1)·} \text{risk} \text{)}}{{\text{i_quota}}_{\text{x}}}$ wobei risk die Riskosumme ist, die ein Wettspielbetreiber als Starteinsatz einbringt und i_quotaₓ die vorzugebenden Startwettquoten für jeden möglichen Ausgang sind.

Dies beruht auf folgenden Überlegungen:

Um ein Wettspiel starten zu können, müssen Startwettquoten für alle möglichen Ausgänge eines Ereignisses, das Gegenstand des Wettspiels ist, vorgegeben werden. Aus diesen x(1 ≤ x ≤ n) Startwettquoten i_quotaₓ, der Risikosumme risk, dem Auszahlfaktor payout-factor und der Anzahl n der Ausgänge des Ereignisses können dann die virtuellen Startgesamtwettgewinne i_profitsₓ berechnet werden. Die Risikosumme risk ist dabei der Startwetteinsatz i_poolsₓ des Wettspielbetreibers, den er zusichert und den er im Worst-Case-Szenario auch verlieren kann. Der Startwetteinsatz ist dabei für jeden möglichen Ausgang x gleich:${\text{i_pools}}_{\text{1}} {\text{= ... = i_pools}}_{\text{x}} {\text{= i_pools}}_{\text{n}} \text{= risk, 1 ≤ x ≤ n.}$

Vor Beginn des Wettspiels gibt es neben den Startwetteinsätzen keine weiteren Wetteinsätze, daher ergibt sich für die Startwettquote i_quotaₓ:

Wird von der Formel unter Berücksichtigung der plazierten Wetteinsätze ausgegangen, ergibt sich dieselbe Formel. Folglich ist der Startgesamtwettgewinn für jeden Spielausgang x lediglich von der Risikosumme risk, der Anzahl der Spielausgänge n, dem Auszahlfaktor payout_factor sowie der Startwettquote i_quotaₓ abhängig. Folglich kann jedes Wettspiel problemlos initialisiert werden.

Vorteilhafterweise werden bei Plazierung einer Wette mit einem Wetteinsatz pool für einen Ausgang x die plazierten Gesamtwetteinsätze p_poolsₓ und die plazierten Gesamtwettgewinne p_profitsₓ für den Ausgang ersetzt werden durch:${\text{p_pools}}_{\text{x}} {\text{:= p_pools}}_{\text{x}} \text{+ pool}$${\text{p_profits}}_{\text{x}} {\text{:= p_profits}}_{\text{x}} \text{+ (pool bet_quota),}$ wobei bet_quota die aktuelle gültige Wettquote r_quotaₓ für die möglichen Ausgänge ist.

Außerdem werden günstigerweise bei Bestätigung der Plazierung die plazierten Gesamtwetteinsätze p_poolsₓ, plazierten Gesamtwettgewinne p_profitsₓ, bestätigten Gesamtwetteinsätze c_poolsₓ und die bestätigten Gesamtwettgewinne c_profitsₓ ersetzt werden durch:${\text{p_pools}}_{\text{x}} {\text{:= p_pools}}_{\text{x}} \text{- pool}$${\text{p_profits}}_{\text{x}} {\text{:= p_profits}}_{\text{x}} \text{- (pool·bet_quota)}$${\text{c_pools}}_{\text{x}} {\text{:= c_pools}}_{\text{x}} \text{+ pool}$${\text{c_profits}}_{\text{x}} {\text{:= c_profits}}_{\text{x}} \text{+ (pool · bet_quota).}$

Günstigerweise werden bei Zurücknahme einer Wette mit einem Wetteinsatz pool für einen Ausgang x die plazierten Gesamtwetteinsätze p_poolsₓ und die plazierten Gesamtwettgewinne p_profitsₓ für den Ausgang ersetzt werden durch:${\text{p_pools}}_{\text{x}} {\text{:= p_pools}}_{\text{x}} \text{+ pool}$${\text{p_profits}}_{\text{x}} {\text{:= p_profits}}_{\text{x}} \text{+ (pool · bet_quota),}$ wobei bet_quota die aktuelle gültige Wettquote r_quotaₓ für die möglichen Ausgänge x ist.

Vorteilhafterweise wird die verbleibende Ereignisdauer als ein weiterer Parameter bei der Berechnung der Wettquoten verwendet.

Schließlich kann auch vorgesehen sein, daß das Verfahren unter Verwendung eines Computers automatisch durchgeführt wird.

Der Erfindung liegt die überraschende Erkenntnis zugrunde, daß durch die Verwendung der Wetteinsatzeingänge eine automatisierte Berechnung der Wettquoten ermöglicht wird, wodurch der administrative Aufwand bei der Durchführung von Live-Wettspielen fast vollständig wegfällt. Darüber hinaus wird es auch möglich, mehrere Live-Wettspiele gleichzeitig durchzuführen.

Weitere Merkmale und Vorteile der Erfindung ergeben sich aus den Ansprüchen und aus der nachstehenden Beschreibung, in der ein Ausführungsbeispiel anhand der schematischen Zeichnungen im einzelnen erläutert ist. Dabei zeigt:
- Figur 1: schematisch den Ausgangspunkt für das Verfahren zur dynamischen Berechnung von Wettquoten gemäß einer besonderen Ausführungsform der Erfindung für ein Wettspiel;
- Figur 2: schematisch den Ausgangspunkt für das Verfahren im Falle des gleichzeitigen Ablaufs von mehreren Wettspielen; und
- Figur 3: ein Blockdiagramm eines Systems zur Durchführung von Live-Wettspielen unter Verwendung von WAP-fähigen Handys.

Figur 1 zeigt schematisch den Ausgangspunkt für das Verfahren zur dynamischen Berechnung von Wettquoten eines Wettspiels betreffend ein Ereignis mit n möglichen, sich untereinander ausschließenden Ausgängen x, wobei n ≥ 2 gilt. Zum Beispiel kann das Ereignis ein Fußballspiel sein, bei dem es drei mögliche Ausgänge, nämlich Sieg der Heimmannschaft, Remis und Sieg der Gastmannschaft gibt, die sich untereinander-ausschließen. Zu jedem Ausgang gibt es drei unterschiedliche "Topfgruppen": Topfgruppe 1 für die plazierten Wetten, Topfgruppe 2 für bestätigte Wetten und Topfgruppe 3 für den Start des Wettspiels. Jede Topfgruppe 1, 2 und 3 besteht aus zwei Töpfen, einmal ein Topf mit den Wetteinsätzen und einmal ein Topf, der die potentiellen Wettgewinne aus diesen Wetteinsätzen beinhaltet (also aus den Wetteinsätzen multipliziert mit den ihnen zugeordneten Wettquoten). Die Töpfe in der Topfgruppe 3 gelten für den Start des Wettspiels und verwirklichen die Startwettquoten. Sie sind unveränderlich.

Figur 2 zeigt schematisch den Ausgangspunkt im Falle des gleichzeitigen Ablaufs von mehreren Wettspielen, beispielsweise mehreren Fußballspielen. Für jedes Wettspiel 1 bis m gibt es für jeden Ausgang die drei vorher beschriebenen Topfgruppen 1, 2 und 3, wobei dieser der Übersichtlichkeit halber nur jeweils einmal eingezeichnet sind. Für jedes Wettspiel sind die Wettquoten dynamisch zu berechnen. Dies geschieht mittels einer Wettspieleverwaltung, die automatisiert für beliebig viele Wettspiele mit beliebig vielen Ausgängen n, die Wettquoten berechnen kann.

### Für jedes Wettspiel läuft die dynamische Berechnung der Wettquoten wie folgt ab:

### Initialisierung

Um ein Wettspiel starten zu können, müssen Startwettquoten i_quotaₓ (1 ≤ x < n) für alle möglichen Ausgänge x vorgegeben werden. Aus diesen n Startwettquoten i_quotaₓ, der Risikosumme risk, dem Auszahlfaktor payout_factor und der Anzahl n der Ausgänge des Ereignisses können dann die Startgesamtwettgewinne i_profitsₓ berechnet werden. Die Risikosumme risk ist dabei der Startwetteinsatz i_poolsₓ des Wettspielbetreibers, den er zusichert und den er im Worst-Case-Szenario auch verlieren kann. Der Startwetteinsatz ist dabei für jeden möglichen Ausgang x gleich:${\text{i_pools}}_{\text{1}} {\text{= ... = i_pools}}_{\text{x}} {\text{= i_pools}}_{\text{n}} \text{= risk, 1 ≤ x ≤ n.}$

Vor Beginn des Wettspiels gibt es neben den Startwetteinsätzen keine weiteren Wetteinsätze, daher ergibt sich für die Startwettquote i_quotaₓ:

Wird von der Formel unter Berücksichtigung der plazierten Wetteinsätze ausgegangen, ergibt sich dieselbe Formel. Folglich ist der Startgesamtwettgewinn für jeden Spielausgang x lediglich von der Risikosumme risk, der Anzahl der Spielausgänge n, dem Auszahlfaktor payout_factor sowie der Startwettquote i_quotaₓ abhängig. Folglich kann jedes Wettspiel problemlos initialisiert werden.

### Wettquotenberechnung nach Start des Wettspiels

Nach Start des Wettspiels, das vor oder gleichzeitig mit dem Ablaufbeginn des Ereignisses gestartet wird, werden die Wettquoten qoutaₓ für den Ausgang x (1 ≤ x ≤ n) des Ereignisses nach jeder Plazierung, Rücknahme und Bestätigung einer Wette neu berechnet.

Unter Berücksichtigung der plazierten Gesamtwetteinsätze p_poolsₓ und plazierten Gesamtwettgewinne p_profitsₓ ergibt sich für die Wettquote p_quotaₓ für den Ausgang x: mit
- i_poolsₓ: Startgesamtwetteinsatz
- c_poolsₓ: bestätigter Gesamtwetteinsatz
- p_poolsₓ: plazierter Gesamtwetteinsatz
- payout_factor: Auszahlfaktor
- i_profitsₓ: Startgesamtwettgewinn
- c_profitsₓ: bestätigter Gesamtwettgewinn
- p_profitsₓ: plazierter Gesamtwettgewinn
1 ≤ x ≤ n.

Des weiteren wird auch die Wettquote c_quotaₓ für den Ausgang x des Ereignisses ohne Berücksichtigung der plazierten Wetten wie folgt berechnet:

Anschließend wird als Wettquote r_quotaₓ das Minimum aus den beiden vorangehend berechneten Wettquoten verwendet. r_quotaₓ = Min(c_quotaₓ, p_quotaₓ).

### Plazierung einer Wette

Wird eine Wette mit einem Einsatz pool auf den Ausgang x bei einer Wettquote r_quotaₓ plaziert, so werden die Werte für p_poolsₓ und p_profitsₓ wie folgt abgeändert:${\text{p_pools}}_{\text{x}} {\text{:= p_pools}}_{\text{x}} \text{+ pool}$${\text{p_profits}}_{\text{x}} {\text{:= p_profits}}_{\text{x}} \text{+ (pool·bet_quota),}$ wobei die derzeit gültige Wettquote r_quotaₓ als bet_quota zwischengespeichert wurde.

Daraufhin werden die Wettquoten r_quotaₓ nach den obenstehenden Formeln neu berechnet. Dem Wettplazierenden wird die für ihn relevante Wettquote r_quotaₓ zur Bestätigung übermittelt. Dieser kann daraufhin die plazierte Wette bestätigen oder zurücknehmen. Weiterhin ist es möglich, daß dem Wettplazierenden nach einem Timeout erneut aktuelle Wettquoten übermittelt werden, was sowohl positiv (wenn die Wettquote steigt) als auch negativ (wenn die Wettquote fällt) sein kann. Werden vor einer Bestätigung wiederholt aktuelle Wettquoten übermittelt, so wird die zwischengespeicherte Wettquote aktualisiert. Darüber hinaus werden die plazierten Wettgewinne nach der obenstehenden Formel erneut berechnet.

### Bestätigung einer plazierten Wette

Wird eine plazierte Wette bestätigt, so werden folgende Änderungen vorgenommen:${\text{p_pools}}_{\text{x}} {\text{:=p_pools}}_{\text{x}} \text{- pool}$${\text{p_profits}}_{\text{x}} {\text{:= p_profits}}_{\text{x}} \text{- (pool bet_quota)}$${\text{c_pools}}_{\text{x}} {\text{:= c_pools}}_{\text{x}} \text{+ pool}$${\text{c_profits}}_{\text{x}} {\text{:= c_profits}}_{\text{x}} \text{+ (pool bet_quota).}$

Anschließend werden die Wettquoten erneut berechnet.

### Zurücknahme einer plazierten Wette

Wird eine plazierte Wette zurückgenommen, so werden folgende Änderungen vorgenommen:${\text{p_pools}}_{\text{x}} {\text{:= p_pools}}_{\text{x}} \text{- pool}$${\text{p_profits}}_{\text{x}} {\text{:= p_profits}}_{\text{x}} \text{- (pool · bet_quota).}$

Anschließend werden die Wettquoten erneut berechnet.

Figur 3 zeigt ein Blockdiagramm eines Systems zur Durchführung von Live-Wettspielen unter Verwendung von interaktiven mobilen Endgeräten, wie z. B. WAP-fähigen oder i-modefähigen Handys oder unter Verwendung des Internets. Durch die Verwendung von WAP-fähigen Handys können Wetteinsätze von jedem beliebigen Ort angenommen werden. Durch die dynamische Berechnung der Wettquoten wird eine Automatisierung und damit die Durchführung von Live-Wettspielen mit geringem administrativen Aufwand ermöglicht. Die Wetteinsätze können beispielsweise während eines Fußballspiels über ein WAP-fähiges Handy gesetzt werden. Durch die dynamische Berechnung der Wettquoten ändern sich die Wettquoten in Abhängigkeit von den Gesamtwetteinsätzen und dem Zeitpunkt der Wettabgabe. Aufgrund der Dynamik der Wettquotenveränderung entstehen ganz neue Spielsituationen, da die Wettgewinnmöglichkeiten nicht vorher, sondern während des Ablaufes des Ereignisses (z. B. Fußballspiel) neu festgelegt werden. Dem Wettenden wird die Wettquote garantiert, auf die er zu einem bestimmten Zeitpunkt gesetzt hat. Das hat zur Folge, daß es auf den richtigen Zeitpunkt ankommt, den Wetteinsatz zu tätigen, was einen erweiterten Spielspaß über den herkömmlichen Wettsystemen darstellt.

Im Gegensatz zu den herkömmlichen Wettspielen kann direkt auf eine einzige Mannschaft gesetzt werden. Da die Wettquote nach jedem Wetteinsatz in Abhängigkeit vom Gesamtwetteinsatz und der kalkulierten Ausschüttung neu berechnet wird, minimiert sich das Risiko für den Wettspielbetreiber.

Über das WAP-fähige Handy können zeit- und ortsnahe Wetten durchgeführt werden.

### Abrechungsmöglichkeiten

Neben den etablierten Zahlweisen können die Bezahlung/Wettgewinnausschüttung auch über die Handyrechnung bzw. das mobile Bezahlungsverfahren realisiert werden. Es kann ein eigener Einwahlpunkt aufgebaut werden, der bequem automatisch konfiguriert werden kann. Daher fallen für den Endkunden lediglich Einwahlkosten, nicht aber die WAP- oder sonstige Gebühren für mobile Datendienste des Providers an.

Das System weist mehrere Endgeräte auf, wobei hier beispielhaft ein interaktives Handy 10 sowie ein Computer 14 gezeigt sind. Des weiteren gehören zum System ein Applications-Server 16, eine Datenbank 18, ein mobile-Server 20 und ein Internet-Server 22.

Der Applications-Server 16 führt sämtliche Berechnungen und Transaktionen durch. Er ist skalierbar und gewährleistet eine hohe Ausfallsicherheit. Die Wettquotenberechnung und Wettannahme sowie die Abrechnung des Wettkontos (bzw. Payboxsystem/Handyrechnung) wird in relativ kurzen Zeitfenstern gehandhabt. Er übernimmt die Wettprofilgenerierung (Navigation) und kommuniziert mit der Datenbank 18 und dem mobile-Server 20. Über einen Computer 24 werden in den Applications-Server 16 allgemeine Daten sowie Daten zum Verlauf von Ereignissen und zur Terminierung von Ereignissen (z. B. Fußballspielterminierung) eingegeben.

Die Datenbank 18 ist ein leistungsstarkes Relationales Datenbankmanagement-System, um sämtliche statischen und dynamischen Daten abspeichern zu können. Alle Personen- und Ereignisdaten werden hier gesammelt und den anderen Komponenten des Systems zur Verfügung gestellt. Zur Gewährleistung der Leistung und Stabilität bietet sich ein Server-Clustering an.

Der mobile-Server 20 übernimmt die gesamte Kommunikation zwischen einem interaktiven mobilen Handy 10 und den anderen Komponenten des Systems. Über ein integriertes mobile-Gateway 26 können Handydaten, wie Id-Nummer oder Telefonnummer, ausgelesen werden, wobei diese Daten zusätzlich für die eindeutige Identifizierung des Wettenden sorgen. Des weiteren sorgt der mobile-Server für die Übermittlung der Daten in dem jeweiligen Standard, z.B. WML.

Der Internet-Server 22 stellt die Internetseite zur Verfügung, über die sich der Wettende (Benutzer) bzw. Interessierte mittels des Computers 14 über das Angebot informieren kann. Dies geschieht mittels einer SSL-Verbindung, die auch zur Generierung eines Account dient. Weiterhin kann die Bezahlart der Wetten (Wettkonto via Bankeinzug/Kreditkarte, Paybox, Handyrechnung etc.) festgelegt werden. Außerdem kann der Wettende seine favorisierte Wettart in einem Profil einrichten. Auf dem Handy werden später diese Wettarten zuerst angezeigt, wobei das Profil jederzeit vom Wettenden geändert werden kann. Im späteren Wettbetrieb können hier die Wettstatistiken/Ergebnisse abgerufen werden. Der Internet-Server 22 verfügt neben dem www-Service über eine Scriptsprache JSP oder ASP und eine ODBC-Verbindung zur Datenbank 18. Ein Mobile Client Configuration-Gateway 28 übernimmt die automatische Einstellung des mobile Client-Handys 12. Über eine Funkverbindung werden kurz nach der Registrierung des Wettenden die notwendigen Daten auf das Handy übermittelt. Der Wettende muß später nur noch den mobilen Dienst aktivieren und ist dann im System angemeldet. Die Übertragung der Daten erfolgt über das WTLS-Protokoll.

Durch die komplett automatisierte Abwicklung ist das beschriebene System unbegrenzt skalierbar (unbegrenzte Benutzerzahlen).

Es sind folgende Einsatzmöglichkeiten für das vorangehend beschriebene System denkbar:

Live-Fußballspiel: Während einer TV-Live-Übertragung eines Fußballspiels können Wetten abgegeben werden.

Videoaufzeichnung eines Sportereignisses: Zur Demonstration wird über einen Beamer eine Aufzeichnung eines Spieles gezeigt werden, auf dessen Ausgang Wetten abgegeben werden können.

Autorennen-Videospiel: Parallel zu einem Videospiel können Wetten auf den Sieg abgegeben werden.

Kicker-Turnier: Partnerfirmen treten gegeneinander bei einem Tischfußballspiel, wobei auf die einzelnen Teilnehmer gesetzt werden kann.

Die in der vorstehenden Beschreibung, in den Zeichnungen sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein.

### Bezugszeichenliste

- 1: Topfgruppe
- 2: Topfgruppe
- 3: Topfgruppe
- 10: Handy
- 12: mobile client-Handy
- 14: Computer
- 16: Applications-Server
- 18: Datenbank
- 20: mobile-Server
- 22: Internet-Server
- 24: Computer
- 26: mobile-Gateway
- 28: Mobile Client Configuration-Gateway

## Patentansprüche

1. Verfahren zur dynamischen Berechnung von Wettquoten eines Wettspiels betreffend ein Ereignis mit n möglichen, sich untereinander ausschließenden Ausgängen x, wobei n ≥ 2 und 1 ≤ x ≤ n gilt, **dadurch gekennzeichnet, daß** die Wettquoten quotaₓ für jeden Ausgang x gemäß:${\text{quota}}_{\text{x}} {\text{= f(c_pools}}_{\text{1}} {\text{, ..., c_pools}}_{\text{n}} {\text{, payout_factor, i_quota}}_{\text{1}} {\text{, ..., i_quota}}_{\text{n}} \text{),}$ mit
c_pools_{1...n} Gesamtwetteinsätze für die jeweiligen Ausgänge 1 bis n
payout_factor Auszahlfaktor (0 ≤ payout_factor ≤ 1)
i_quota_{1...n} vorgegebene Startwettquoten für die jeweiligen Ausgänge 1 bis n
bei Eingang einer Wette und/oder nach einer vorgebbaren Zeitdauer berechnet werden.

2. Verfahren nach Anspruch 1, **dadurch gekennzeichnet, daß** gilt${\text{ƒ}}_{\text{x}} \text{=} \frac{{\text{ƒ}}_{\text{1}}}{{\text{i_profits}}_{\text{x}} {\text{+c_profits}}_{\text{x}}}$ mit wobei
i_pools_{1...n} virtuelle Startgesamtwetteinsätze für die jeweiligen Ausgänge 1 bis n,
i_profits_{1...n} virtuelle Startgesamtwettgewinne für die jeweiligen Ausgänge 1 bis n,
c_pools_{1...n} Gesamtwetteinsätze für die jeweiligen Ausgänge 1 bis n und
c_profits_{1...n} Gesamtwettgewinne für die jeweiligen Ausgänge 1 bis n sind.

3. Verfahren nach Anspruch 1, **dadurch gekennzeichnet, daß** gilt:$\text{ƒ} \text{=} \frac{{\text{ƒ}}_{\text{2}}}{{\text{i_profits}}_{\text{x}} {\text{+c_profits}}_{\text{x}} {\text{+ p_profits}}_{\text{x}}}$ mit wobei
i_pools_{1...n} virtuelle Startgesamtwetteinsätze für die jeweiligen Ausgänge 1 bis n,
i_profits_{1...n} virtuelle Startgesamtwettgewinne für die jeweiligen Ausgänge 1 bis n,
c_pools_{1...n} Gesamtwetteinsätze für die jeweiligen Ausgänge 1 bis n,
c_profits_{1...n} Gesamtwettgewinne für die jeweiligen Ausgänge 1 bis n,
p_pools_{1...n} plazierte Gesamtwetteinsätze für die jeweiligen Ausgänge 1 bis n und
p_profits_{1...n} plazierte Gesamtwettgewinne für die jeweiligen Ausgänge 1 bis n sind.

4. Verfahren nach Anspruch 3, **dadurch gekennzeichnet, daß** zusätzlich Wettquoten c_quota nach Anspruch 2 berechnet werden und als reale Wettquoten${\text{r_quota = Min(c_quota}}_{\text{x}} {\text{, p_quota}}_{\text{x}} \text{)}$ verwendet werden,
mit p_quotaₓ nach Anspruch 3 berechnete Wettquoten.

5. Verfahren nach einem der vorangehenden Ansprüche, **dadurch gekennzeichnet, daß** die Startgesamtwettgewinne i_profitsₓ für alle möglichen Ausgänge x vor Beginn des Wettspiels festgelegt werden gemäß${\text{i_profits}}_{\text{x}} \text{=} \frac{\text{risk+payout _factor·} \text{((} \text{n-} \text{1)·} \text{risk} \text{)}}{{\text{i_quota}}_{\text{x}}} \text{,}$ wobei risk die Riskosumme ist, die ein Wettspielbetreiber als Starteinsatz einbringt und i_quotaₓ die vorzugebenden Startwettquoten für jeden möglichen Ausgang sind.

6. Verfahren nach einem der Ansprüche 3 bis 5, **dadurch gekennzeichnet, daß** bei Plazierung einer Wette mit einem Wetteinsatz pool für einen Ausgang x die plazierten Gesamtwetteinsätze p_poolsₓ und die plazierten Gesamtwettgewinne p_profitsₓ für den Ausgang ersetzt werden durch:${\text{p_pools}}_{\text{x}} {\text{:= p_pools}}_{\text{x}} \text{+ pool}$${\text{p_profits}}_{\text{x}} {\text{:= p_profits}}_{\text{x}} \text{+ (pool·bet_quota),}$ wobei bet_quota die aktuelle gültige Wettquote r_quotaₓ für die möglichen Ausgänge x ist.

7. Verfahren nach Anspruch 6, **dadurch gekennzeichnet, daß** bei Bestätigung der Plazierung die plazierten Gesamtwetteinsätze p_poolsₓ, plazierten Gesamtwettgewinne p_profitsₓ, bestätigten Gesamtwetteinsätze c_poolsₓ und die bestätigten Gesamtwettgewinne c_profitsₓ ersetzt werden durch:${\text{p_pools}}_{\text{x}} {\text{:= p_pools}}_{\text{x}} \text{- pool}$${\text{p_profits}}_{\text{x}} {\text{:= p_profits}}_{\text{x}} \text{- (pool · bet_quota)}$${\text{c_pools}}_{\text{x}} {\text{:= c_pools}}_{\text{x}} \text{+ pool}$${\text{c_profits}}_{\text{x}} {\text{:= c_profits}}_{\text{x}} \text{+ (pool · bet_quota).}$

8. Verfahren nach einem der vorangehenden Ansprüche, **dadurch gekennzeichnet, daß** die verbleibende Ereignisdauer als ein weiterer Parameter bei der Berechnung der Wettquoten verwendet wird.

9. Verfahren nach Anspruch 6 oder 7, **dadurch gekennzeichnet, daß** bei Zurücknahme einer Wette mit einem Wetteinsatz pool für einen Ausgang x die plazierten Gesamtwetteinsätze p_poolsₓ und die plazierten Gesamtwettgewinne p_profitsₓ für den Ausgang ersetzt werden durch:${\text{p_pools}}_{\text{x}} {\text{:= p_pools}}_{\text{x}} \text{- pool}$${\text{p_profits}}_{\text{x}} {\text{:= p_profits}}_{\text{x}} \text{- (pool · bet_quota),}$ wobei bet_quota die aktuelle gültige Wettquote r_quotaₓ für die möglichen Ausgänge x ist.

10. Verfahren nach einem der vorangehenden Ansprüche, **dadurch gekennzeichnet, daß** es unter Verwendung eines Computers automatisch durchgeführt wird.

11. Computerprogramm mit Programmcode-Mitteln, um ein Verfahren gemäß einem der Ansprüche 1 bis 10 durchzuführen, wenn das Programm auf einem Computer ausgeführt wird.

12. Computerprogramm mit Programmcode-Mitteln nach Anspruch 11, die auf einem computerlesbarem Datenträger gespeichert sind.

13. Computerprogramm-Produkt mit auf einem maschinenlesbaren Träger gespeicherten Programmcode-Mitteln, um alle Schritte gemäß einem der Ansprüche 1 bis 9 durchzuführen, wenn das Programm auf einem Computer ausgeführt wird.
